# EUROPÄISCHE PATENTSCHRIFT

(11) **EP 0 035 136 B1**
(45) Veröffentlichungstag und Bekanntmachung des Hinweises auf die Patenterteilung: **30.05.1984**
(21) Anmeldenummer: 81100892.9
(22) Anmeldetag: 09.02.1981
(51) Int. Cl.: F01C 1/07

(54) **Mittelachsige Umlaufkolben-Brennkraftmaschine**
Central axis rotary piston internal-combustion engine
Machine à combustion interne à pistons rotatifs à arbre central

(30) Priorität: 25.02.1980 DE 3006940
(43) Veröffentlichungstag der Anmeldung: 09.09.1981
(73) Patentinhaber: SABET, Huschang, D-70469 Stuttgart (DE)
(72) Erfinder: Sabet, Huschang, Dipl.-Phys., D-7000 Stuttgart 1 (DE); Eckhardt, Dietrich. Dr., Dipl.-Phys., D-7307 Aichwald (DE)
(74) Vertreter: Patentanwälte Dr. Ing. Eugen Maier Dr. Ing. Eckhard Wolf

## Beschreibung

Die Erfindung betrifft eine mittelachsige Umlaufkolben-Brennkraftmaschine mit einem innerhalb eines kreisförmigen stationären Mantels mit gleichförmiger Geschwindigkeit umlaufenden und mit der Abtriebswelle verbundenen Rotor, der aus Stirnseitenteilen und einer mit diesen drehfest verbundenen Trommel besteht, die über ihren Umfang gleichmässig verteilte Öffnungen für den Einlass und Auslass sowie an ihrem inneren Umfang, gleichmässig über diesen verteilt, radial nach innen sich erstreckende Kolben aufweisen, die zusammen mit über eine Nabe miteinander verbundenen, mit ungleichförmiger Geschwindigkeit umlaufenden Gegenkolben Arbeitskammern begrenzen.

Brennkraftmaschinen dieser Gattung, wie sie beispielsweise in der DE-A-2 107 137 beschrieben ist, liegt die Aufgabe zugrunde, den Nachteil bekannter, nach dem sogen. «Katz-und-Maus-Prinzip» arbeitender Brennkraftmaschinen zu vermeiden, der darin besteht, dass alle Teile, sowohl die beiden Kolben gegeneinander als auch beide Kolben gegen das Gehäuse abgedichtet werden müssen, was infolge bestehender Dichtgrenzensprünge bzw. nicht geschlossener Dichtgrenzen erhebliche Schwierigkeiten bereitet.

Bei dieser vier Arbeitsräume aufweisenden Brennkraftmaschine wird vorgeschlagen, die beidseitig eines mit dem Trommelmantel verbundenen Kolbens im Trommelmantel angeordneten Schlitze in zwei Radialebenen vorzusehen, so dass auch im Gehäusemantel in jeder der beiden Radialebenen eine Einlass-und eine Auslassöffnung, die gegenüber den entsprechenden Öffnungen der anderen Radialebene um einen Winkel von etwa 90° versetzt angeordnet sind, sowie in den beiden Radialebenen je eine Zündkerze erforderlich ist, was zu einer aufwendigen Konstruktion führt.

Eine ebenfalls aufwendige Konstruktion zeigt DE-A-2 606 360 mit nur einer am Gehäuseumfang angeordneter Zündkerze und im Gehäusemantel axial angeordneten, nicht geschlossene Dichtgrenzen ergebenden Dichtleisten.

Eine weitere Brennkraftmaschine der eingangs genannten Gattung zeigt die US-A-1 481 220. Diese weist jedoch bei einem mit der Trommel verbundenen Kolbenpaar nur zwei Arbeitsräume mit zwei in einem Stirnseitenteil der Trommel diametral einander gegenüber angeordneten Zündkerzen auf, die während eines Trommelumlaufs jeweils einmal mittels eines am Maschinengestell angeordneten Kontaktes gezündet werden. Die beiden am Trommelumfang für den Einlass und Auslass vorgesehenen Schlitze erstrecken sich über die ganze Länge der Trommel.

Der Erfindung liegt die Aufgabe zugrunde, in Ausbildung einer mittelachsigen Umlaufkolben-Brennkraftmaschine der eingangs genannten Gattung als Maschine hoher Leistung in Vereinfachung der vorgenannten Konstruktion die Länge der Dichtgrenze bei möglichst wenig relativ zueinander drehenden Bauteilen klein zu halten und durch die Anordnung derTrommelöffnungen eine Vereinfachung der Steuerung zu erzielen sowie günstige Brennraumverhältnisse und günstige Voraussetzungen für eine hohe Verdichtung und eine optimale Verbrennung des Kraftstoffs zu schaffen.

Diese Aufgabe wird gemäss der Erfindung dadurch gelöst, dass die Brennkraftmaschine die Merkmale des Patentanspruchs 1 und vorteilhafterweise die in den Unteransprüchen aufgeführten Merkmale aufweist.

Durch die erfindungsgemässe Konstruktion wird die Konstruktion der vorgenannten Brennkraftmaschine wesentliche vereinfacht, die Gesamtlänge der Dichtgrenzen verkürzt und die Dichtungen einem geringeren Verschleiss ausgesetzt, der dadurch noch vermindert wird, dass die von ihnen überstrichenen Flächen keine örtlich auftretenden Temperaturspitzen, sondern infolge der bei Viertakt-Betrieb durch den Gaswechsel erfolgten Kühlung eine gleichmässigere Temperatur aufweisen.

Infolge der Anordnung der Kolben in der umlaufenden Trommel erweist sich die Ausbildung der Stirnseitenteile gemäss den Ansprüchen 3 bis 5 zum Zweck der Einsparung von Dichtungen und um Spritzöl vom Getriebe fernzuhalten und zu entfernen, als besonders vorteilhaft.

In der Zeichnung ist ein Ausführungsbeispiel der erfindungsgemässen Brennkraftmaschine in schematischer Weise dargestellt. Es zeigen
Fig. 1 einen Achsenlängsschnitt durch die Brennkraftmaschine in zwei einen Winkel miteinander bildenden Schnittebenen;
Fig. 2 einen senkrechten Schnitt durch das Motorgehäuse und die in dessen Mantel umlaufenden Kolben nach der Schnittlinie 2-2 der Fig. 1.

Das Motorgehäuse besteht aus dem zylindermantelförmigen Teil 1 und den beiden seitlichen Abdeckschalen 2 und 3. In dem Gehäusemantel sind Gewindebohrungen zur Aufnahme zweier Zündkerzen 18 und Aussparungen 19 für den Einlass des Gemisches und den Auslass der verbrannten Gase vorgesehen. Innerhalb des Gehäusemantels 1 läuft die Trommel 42 um, mit der die Kolben 4 einstückig verbunden sind. An den Stirnseiten werden die Arbeitsräume durch je eine innere, mit den Kolben 4starr verbundene Scheibe 45, 45' begrenzt, gegen die je eine äussere Stirnseitenscheibe 46, 46' anliegt. Diese Scheiben weisen Bohrungen und an ihren gegeneinander anliegenden Flächen Aussparungen zur Bildung von Schmieröl- und Kühlölkanälen 47 auf. Innerhalb der von den Flanken der Kolben 4 begrenzten Arbeitsräume laufen die mit ihrer Nabe 51 einstückig ausgebildeten Kolben 5 kleinerer Masse mit ungleichförmiger Geschwindigkeit um. Mit der äusseren Scheibe 46 ist die Abtriebswelle 11, auf der die Nabe 51 der Kolben 5 gelagert ist, einstückig ausgebildet. Mit dem auf der Abtriebsseite innerhalb des Gehäusemantels 1 angeordneten, mit der Abdeckschale 2 elastisch verbundenen Innenzahnrad 6 kämmen die Planetenräder 7, die drehfest mit je einer in den stirnseitigen Scheiben 46, 46' der Kolben 4 gelagerten Welle 8 verbunden sind, deren anderes Ende eine Stirnkurbel mit einem kurzen Kurbelzapfen 81 aufweist. Auf diese Kurbelzapfen ist das eine Lager 91 je einer Pleuelstange 9 angeschoben, deren anderes, ebenfalls geschlossenes Lager 92 auf einen Bolzen 10 aufgeschoben ist, der exzentrisch in der Nabe 51 der Kolben 5 eingesetzt ist.

Die elastische Lagerung des Innenzahnrades 6 wird dadurch bewirkt, dass im äusseren Randbereich des Innenzahnrades 6 stirnseitig in dieses elastische Hülsen 61 eingesetzt sind, in die in Bohrungen der Abdeckschale 2 eingesetzte Bolzen 22 eingreifen. Die Abdeckschale 2 ist mittels Schraubenbolzen 21, die Abdeckschale 3 mittels Schraubenbolzen 31 mit dem Gehäusemantel 1 verbunden.

Auf der Seite des Kurbelgetriebes ist mit der äusseren stirnseitigen Scheibe 46' ein Lagerflansch 48 verbunden, der zusammen mit der Abdeckschale 3 das Gehäuse für eine als Sichelpumpe ausgebildete Zahnradpumpe 33 bildet. Mittels des Lagerflansches 48 einerseits und der mit diesem in starrer Verbindung stehenden Abtriebswelle 11 andererseits sind die mit gleichförmiger Geschwindigkeit umlaufenden Teile in Lagerschalen 24 und 34 der Abdeckschalen 2 und 3 gelagert.

Die Einlass- und Auslasssteueröffnungen 43 sind als sich radial nach innen verengende, symmetrisch zur axialen Mittelebene der Kolben 4 angeordnete Aussparungen ausgebildet, die in durch randoffene Aussparungen der Kolben begrenzte Mulden 4 der Brennräume übergehen.

Am Aussenumfang der die Kolben 4 verbindenden Trommel 42 sind die Öffnungen 43 umfassende Dichtringe 49 vorgesehen, die die Arbeitsräume abdichten. Das Schmieröl wird den Lagern 24 und 34 und den Lagern der Kurbelwellen 8 unmittelbar, den Lagern der Pleuelstangen 9 mittelbar über in der Nabe 51 und den Bolzen 10 angeordnete Kanäle durch das axiale Rohr 47 zugeleitet. Um zu verhindern, dass Öl zwischen die Stirnflächen der kleinen Kolben 5 und die stirnseitigen, die Arbeitsräume begrenzenden inneren Scheiben 45, 45' gelangt, sind an den Stirnflächen der Nabe der Kolben 5 in Ringnuten der äusseren Stirnseitenscheibe 46 eingreifende bzw. mit Ringleisten dieser Scheibe zusammenwirkende Ringleisten 52 vorgesehen, deren mit der Drehachse der Kolben 4, 5 einen spitzen Winkel bildende Flanken radial nach aussen und in Richtung der Abdeckschale 2 weisende Ölablaufkanäle begrenzen, so dass an dieser Stelle vorhandenes Öl nach aussen geschleudert wird. Das Kühlöl gelangt durch den das Axialrohr 47 umgebenden ringzylindrischen Kanal zu den in den kleinen Kolben vorgesehenen Kühlschlangen und zu den zwischen den stirnseitigen inneren und äusseren Scheiben 45, 46 gebildeten Kanälen sowie zu den in der Trommel 42 mäanderartig angeordneten Kühlkanälen. An den Stellen, an denen die Gefahr besteht, dass Öl von der Gasströmung mitgerissen wird, sind zur Beruhigung und Verringerung der Gasströmung in an sich bekannter Weise Labyrinthanordnungen vorgesehen.

Die inneren Scheiben 45, 45' haben einen grösseren Aussendurchmesser als die Trommel 42, damit Spritzöl aus dem Getrieberaum abgewiesen wird und nicht bis zu den Ein- und Auslassöffnungen 19 gelangen kann. Die äusseren Scheiben 46, 46' weisen am Umfang Rippen auf, die das Öl aus dem Getrieberaum in tangential mündende Ablauföffnungen (nicht dargestellt) im Gehäusemantel 1 fördern.

## Patentansprüche

1. Mittelachsige Umlaufkolben-Brennkraftmaschine mit einem axial angeordneten Getrieberaum und einem innerhalb eines stationären kreiszylindrischen Mantels (1), der in Umfangsrichtung sich erstreckende Ein- und Auslassöffnungen (19) aufweist, mit gleichförmiger Geschwindigkeit umlaufenden und mit der Abtriebswelle verbundenen Rotor, der aus Seitenteilen und einer mit diesen drehfest verbundenen Trommel (42) besteht, die in ihrem axial mittleren Bereich über ihren Umfang gleichmässig verteilte Einlass- und Auslasssteueröffnungen mit gegenüber den Öffnungen des stationären Mantels kleinerer Umfangserstreckung sowie an ihrem inneren Umfang, gleichmässig über diesen verteilt, radial nach innen sich erstreckende Kolben (4) aufweist, die mit Gegenkolben (5), welche über eine Nabe miteinander verbunden sind und mit ungleichförmiger Geschwindigkeit umlaufen, Arbeitskammern begrenzen, dadurch gekennzeichnet, dass in der Trommel (42) die Einlass- und Auslasssteueröffnungen (43) umschliessende, gegen die Innenfläche des Gehäusemantels (1) anliegende Dichtringe (49) angeordnet sind.

2. Brennkraftmaschine nach Anspruch 1, dadurch gekennzeichnet, dass die Einlass- und Auslasssteueröffnungen (43) als sich radial nach innen verengende, symmetrisch zur axialen Mittelebene der Kolben (4) angeordneten Aussparungen ausgebildet sind, die in durch randoffene Aussparungen der Kolben (4) begrenzte Mulden (44) der Brennräume übergehen.

3. Brennkraftmaschine nach Anspruch 1, dadurch gekennzeichnet, dass die Stirnseitenteile über die Trommel (42) überstehen und mit je einer Ringschulter des stationären Mantels (1) einen engen Spalt bilden.

4. Brennkraftmaschine nach Anspruch 3, dadurch gekennzeichnet, dass die Stirnseitenteile durch je eine innere und eine äussere Scheibe (45, 45' bzw. 46, 46') gebildet werden, die zur Bildung von Kühlöl- und Schmierölkanälen Bohrungen und in den gegeneinander anliegenden Flächen Aussparungen aufweisen.

5. Brennkraftmaschine nach Anspruch 3, dadurch gekennzeichnet, dass die äusseren Scheiben (46, 46') der Stirnseitenteile an ihrem Umfang Axialrippen aufweisen.

6. Brennkraftmaschine nach einem der Ansprüche 3 bis 5, dadurch gekennzeichnet, dass an den Stirnflächen der Nabe der mit ungleichförmiger Geschwindigkeit umlaufenden Kolben (5) in Ringnuten der äusseren Scheiben (46, 46') der Stirnseitenteile eingreifende bzw. mit Ringleisten dieser äusseren Scheiben (46, 46') zusammenwirkende Ringleisten (52) vorgesehen sind, deren mit der Drehachse der Kolben (4, 5) einen spitzen Winkel bildenden Flanken radial nach aussen und in Richtung der den stationären Gehäusemantel (1) stirnseitig abdeckenden Schale (2) weisende Ölablaufkanäle begrenzen.

## Claims

1. A rotary piston internal combustion engine having a central shaft and comprising an axially extending gear compartment and a rotor, which turns at uniform speed within a stationary cylindrical jacket (1), which has inlet and outlet orifices (19) extending in the circumferential direction, which rotor is connected to the power take-off shaft and consists of lateral parts and of a drum (42) which is connected to and rotates with these parts and which, in the median zone of its axis, has inlet and outlet control apertures, which are uniformly distributed along its periphery and extend circumferentially over a shorter distance than do the apertures in the stationary jacket, the drum also having, at its inner circumference, pistons (4) which are uniformly distributed along said inner circumference and extend radially inwards and which, together with opposed pistons (5), which are interconnected by way of a hub and rotate at non-uniform speed, delimits working chambers, characterized in that sealing rings (49), which surround the inlet and outlet control apertures (43) and bear against the inner face of the housing jacket (1), are arranged in the drum (42).

2. An internal combustion engine according to claim 1, characterized in that the inlet and oulet control apertures (43) take the form of recesses which taper radially inwards and are symmetrically disposed relatively to the central axial plane of the pistons (4) and which communicate with depressions (44) in the combustion chambers, which depressions are bounded by recess which are open at their edges and are formed in the pistons (4).

3. An internal combustion engine according to claim 1, characterized in that the front side parts project beyond the drum (42), and each of them, together with an annular shoulder on the stationary jacket (1), forms a narrow gap.

4. An internal combustion engine according to claim 3, characterized in that the outer discs (46, 46') of the front side parts have axially extending ribs on their peripheries.

5. An internal combustion engine according to claim 3 or claim 4, characterized in that the front side portions are each formed by an inner and an outer disc (45, 45'; 46, 46'), which discs comprise bores, for forming cooling oil and lubricating oil ducts, and recesses in the oppositely disposed faces.

6. An internal combustion engine according to any one of claims 3 to 5, characterized in that, at the end faces of the hub for the pistons (5) which rotate at non-uniform speed, annular ridges (52) are provided which engage in annular channels in the outer discs (46, 46') of the front side parts or which cooperate with these outer discs (46, 46') by means of further annular ridges, and the flanks of said annular ridges (52), which form a sharp angle with the axis of rotation of the pistons (4, 5), define oil-discharge ducts which are directed radially ouward and in the direction of the shell (2) which covers the stationary housing jacket (1) at its end face.

## Revendications

1. Moteur à combustion interne à pistons rotatifs et axe médian, comportant un compartiment de mécanismes disposé axialement et un rotor qui tourne à vitesse uniforme à l'intérieur d'une enveloppe stationnaire (1) ayant la forme d'un cylindre à base circulaire et présentant des ouvertures (19) servant à l'admission et à échappement, ledit rotor étant lié à l'arbre moteur et constitué par des parties frontales et par un tambour (42) invariablement lié en rotation à ces parties et présentant dans sa région médiane (suivant l'axe) des ouvertures d'admission et d'échappement régulièrement réparties sur son pourtour et dont l'amplitude périphérique est inférieure à celle des ouvertures de l'enveloppe stationnaire, ainsi que, sur son pourtour intérieur, sur lequel ils sont régulièrement répartis, des pistons dirigés radialement vers l'intérieur qui coopèrent avec des contre-pistons (5) liés entre eux par l'intermédiaire d'un moyeu et tournant à vitesse non uniforme, pour former des chambres de travail, caractérisé en ce que des bagues d'étanchéité (49) qui entourent les ouvertures d'admission et d'échappement (43) et s'appuient sur la surface intérieure de l'enveloppe du carter (1 ) sont disposées dans le rotor (42).

2. Moteur à combustion interne selon la revendication 1, caractérisé en ce que les orifices d'admission et d'échappement (43) servant à la distribution ont la forme d'évidements qui sont disposés symétriquement par rapport au plan axial médian des pistons (4), vont, radialement, en se rétrécissant vers l'intérieur, et se raccordent à des auges (44) appartenant aux chambres de combustion, limitées par des évidements ouverts sur leurs bords pratiqués dans les pistons (4).

3. Moteur à combustion interne selon la revendication 1, caractérisé en ce que les parties formant les faces frontales dépassent le tambour (42) et que chacune forme une fente étroite avec un épaulement annulaire de l'enveloppe stationnaire (1).

4. Moteur à combustion interne selon la revendication 3, caractérisé en ce que les plateaux extérieurs (46, 46') des parties frontales présentent des nervures axiales sur leur pourtour.

5. Moteur à combustion interne selon une des revendications 3 à 5, caractérisé en ce que chacune des parties frontales est formée par un plateau intérieur (45, 45') et un plateau extérieur (46, 46') qui présentent, pour former des canaux destinés à l'huile de refroidissement et à l'huile de graissage, des trous ainsi que des évidements pratiqués sur leurs surfaces en regard.

6. Moteur à combustion interne selon une des revendications 3 à 5, caractérisé en ce que sont prévues sur les faces frontales du moyeu portant les pistons (5) qui tournent à vitesse non uniforme des languettes annulaires (52) qui s'engagent dans des rainures des plateaux extérieurs (46, 46') des parties frontales ou coopèrent avec des languettes annulaires de ces plateaux extérieurs, et dont les flancs, qui forment un angle aigu avec l'axe de rotation des pistons (4, 5) délimitent des canaux d'huile dirigés radialement vers l'extérieur et en direction de la coquille (2) qui ferme frontalement l'enveloppe du carter stationnaire.
